# EUROPÄISCHE PATENTSCHRIFT

(11) **EP 1 913 619 B1**
(45) Veröffentlichungstag und Bekanntmachung des Hinweises auf die Patenterteilung: **16.10.2013**
(21) Anmeldenummer: 05777783.1
(22) Anmeldetag: 10.08.2005
(51) Int. Cl.: H01H 33/66

(54) **SCHALTERPOL MIT RASTMITTEL AUFWEISENDEM TRAGRAHMEN**
SWITCH POLE WITH SUPPORTING FRAME HAVING LATCHING MEANS
POLE D'INTERRUPTEUR COMPORTANT UN CADRE DE SUPPORT POURVU DE MOYENS D'ENCLIQUETAGE

(43) Veröffentlichungstag der Anmeldung: 23.04.2008
(73) Patentinhaber: Siemens Aktiengesellschaft, 80333 München (DE)
(72) Erfinder: FREUNDT, Karsten, 14612 Falkensee (DE); LÖSER, Ralph, 15366 Birkenstein (DE)
(86) Internationale Anmeldenummer: PCT/DE2005/001435
(87) Internationale Veröffentlichungsnummer: WO 2007/016881

(56) Entgegenhaltungen:
- EP-A- 1 160 816
- DE-A1- 3 112 817
- DE-U1- 8 028 797
- US-A1- 2001 025 829

## Beschreibung

Die Erfindung betrifft einen Schalterpol zum Unterbrechen eines elektrischen Wechselstromes mit einem aus einem Isolierstoff gefertigten Tragrahmen und einer sich in einer Längsrichtung innerhalb des Tragrahmens zwischen einem Eingangsanschluss und Abgangsabschluss erstreckenden Schaltröhre, die zum Unterbrechen des Wechselstromes zwischen dem Eingangsanschluss und dem Abgangsanschluss eingerichtet ist, wobei der Eingangsanschluss, der Abgangsanschluss und die Schaltröhre von dem Tragrahmen gehalten sind, wobei der Tragrahmen Befestigungsmittel zur Aufnahme von Zusatzisolierteilen aufweist, mit denen die Isolierfähigkeit des Tragrahmens erhöht ist.

Ein solcher Schalterpol ist aus der DE 80 28 797 U1 bekannt. Der dort offenbarte Schalterpol zum Unterbrechen eines elektrischen Wechselstromes mit einem aus einem Isolierstoff gefertigten Tragrahmen und einer sich in einer Längsrichtung innerhalb des Tragrahmens zwischen einem Eingangsanschluss und Abgangsanschluss erstreckenden Schaltröhre, die zum Unterbrechen des Wechselstromes zwischen dem Eingangsanschluss und dem Abgangsanschluss eingerichtet ist, wobei der Eingangsanschluss, der Abgangsanschluss und die Schaltröhre von dem Tragrahmen gehalten sind, weist Befestigungsmittel zur Aufnahme von Zusatzisolierteilen auf, mit denen die Isolierfähigkeit des Tragrahmens erhöht ist.

Ein anderer Schalterpol ist aus der US 2001/0025829 A1 bereits bekannt. Der dort offenbarte Schalterpol weist einen aus einem Isolierstoff gefertigten Tragrahmen auf, der zum Halten einer Vakuumschaltröhre eingerichtet ist, die sich in einer Längsrichtung zwischen einem Eingangsanschluss sowie einem Abgangsanschluss erstreckt. Der Tragrahmen ist zum isolierten Halten der besagten Anschlussstücke und der Vakuumschaltröhre eingerichtet, die sich während des Betriebs auf einem Hochspannungspotential befindet. Dem vorbekannten Schalterpol haftet der Nachteil an, dass der Tragrahmen eine nur begrenzte Isolierfähigkeit gegenüber den in der Regel hohen elektrischen Feldern während des Betriebs aufweist, so dass aufwendige Zusatzmaßnahmen an den mit Hochspannung beaufschlagten Bauteilen vorzusehen sind.

Der Erfindung liegt die Aufgabe zugrunde, einen Schalterpol der eingangs genannten Art bereit zu stellen, der einen Tragrahmen aufweist, dessen Isolierfähigkeit auf einfache Art und Weise an die jeweils an den Schalterpol gestellten Erfordernisse angepasst werden kann.

Die Erfindung löst diese Aufgabe dadurch, dass die Befestigungsmittel als Rastmittel ausgebildet sind, die Zusatzisolierteile im Querschnitt zumindest teilweise ein U-Profil aufweisen und die freien Schenkel des U-Profils im eingebauten Zustand stirnseitig an in den Seitenwandungen ausgebildeten Anschlagschultern anliegen und mit ihren Außenseiten gegen Innenseiten der Seitenwände gepresst sind, so dass ein Presssitz des Zusatzisolierteils an dem Tragrahmen bereitgestellt ist.

Im Rahmen der Erfindung weist der Tragrahmen Rastmittel auf. Die Rastmittel dienen zur Aufnahme von Zusatzisolierteilen, die sich beispielsweise wandartig an dem Tragrahmen erstrecken. Die Zusatzisolierteile sind aus einem isolierenden Material beispielsweise einem isolierenden Kunststoff gefertigt und übernehmen zusätzliche Isolierfunktionen an dem Tragrahmen. So ist es im Rahmen der Erfindung möglich, durch einfaches Einfügen der Zusatzisolierteile in die Rastmittel des Tragrahmens die Isolierfähigkeit des gesamten Tragrahmens auf einfache Weise kostengünstig zu erhöhen. Der erfindungsgemäße Schalterpol ist daher durch einfache Maßnahmen an die jeweiligen Erfordernisse anpassbar, die an dem gewünschten Einsatzort vorliegen. So ist es beispielsweise im Rahmen der Erfindung möglich, die Betriebsparameter wie die Betriebsspannung zu erhöhen, wobei die dabei notwendige zusätzliche Isolierung aufgrund der sich einstellenden höheren elektrischen Felder von den in die Rastmittel eingefügten Zusatzisolierteilen übernommen wird.

Zweckmäßigerweise weisen die Zusatzisolierteile im Querschnitt zumindest teilweise ein U-Profil auf. Ein U-Profil hat sich zum Verrasten der Zusatzisolierteile mit den Rastmitteln als besonders günstig erwiesen, da durch aufeinander zu Verbiegen der freien Schenkel des U-Profils sich eine elastische Rückstellkraft einstellt, die zur Befestigung der Zusatzisolierbauteile ausgenutzt werden kann. Darüber sind die Stirnseite der freien Schenkel einfach in die Rastmittel einzufügen.

Es ist im Rahmen der Erfindung möglich, dass die freien Schenkel des U-Profils im eingebauten Zustand stirnseitig an in den Seitenwandungen ausgebildeten Anschlagschultern anliegen und mit ihren Außenseiten gegen die Innenseiten der Seitenwände gepresst sind, so dass ein Presssitz des Zusatzisolierteils an dem Tragrahmen bereitgestellt ist. Gemäß dieser Ausgestaltung der Erfindung werden die Rückstellkräfte ausgenutzt, die sich ergeben, wenn die freien Schenkel des U-Profils über ihre Gleichgewichtslage hinaus aufeinander zubewegt werden und in dieser Stellung an Innenwänden des Tragrahmens anliegen. Durch die Rückstellkraft wird dann ein Presssitz bereitgestellt, der zum Halten der Zusatzisolierbauteile ausreichend ist. Die Anschlagschultern dienen lediglich zum genauen Ausrichten der Zusatzisolierteile an dem Tragrahmen.

Vorteilhafterweise bestehen der Tragrahmen aus einem mechanisch formstabilen Kunststoff und die Zusatzteile aus einem elastisch verformbaren Kunststoff. So bestehen der Tragrahmen beispielsweise aus einem Duroplast und die Zusatzisolierteile aus einem Thermoplast. Gemäß dieser vorteilhaften Weiterentwicklung übernimmt nur der Tragrahmen die mechanische Stützfunktion für die in ihm montierten Bauteile der Schaltröhre während die Zusatzisolierteile aufgrund ihrer Elastizität lediglich isolierend wirken. Aufgrund der Elastizität der Zusatzisolierteile sind diese besonders einfach in die Ratmittel des Tragrahmens einfügbar, wobei durch die Elastizität ein zusätzlicher Halt beispielsweise durch Herbeiführen eines Presssitzes ermöglicht ist.

Vorteilhafterweise bilden die in den Rastmitteln aufgenommenen Zusatzisolierteile mit den Rastmitteln eine Labyrinthstruktur aus. Durch die Labyrinthstruktur ist die elektrische Festigkeit der Verbindungsbereiche in den von Isolierteil und Tragrahmen begrenzten Fugen erhöht. Ist das Zusatzisolierteil darüber hinaus auch elastisch, kommt es zu einem noch weiter verbesserten Anliegen zwischen Isolierteil und Tragrahmen, so dass auch aufgrund dieser Eigenschaft die elektrische Festigkeit verbessert ist. Aufgrund der Labyrinthstruktur ist der Weg eines Kriechstromes von einem mit Hochspannungspotential beaufschlagten Bauteil zu einer auf Erdpotential liegenden Oberfläche vergrößert.

Vorteilhafterweise sind die Rastmittel als Rastnuten ausgestaltet. Dabei weisen die Zusatzisolierteile eine Wandstärke auf, die den inneren Abstand der Rastnuten in etwa entspricht, so dass ein Einfügen der Zusatzisolierteile in die Rastnuten ermöglicht und gleichzeitig ein Halt der Zusatzisolierteile in den Rastnuten bereitgestellt ist. Abweichend davon ist es im Rahmen der Erfindung ebenfalls möglich, dass die Zusatzisolierteile beim Einfügen in die Rastnuten elastisch verbogen und allein aus diesem Grund einen Halt für die Zusatzisolierteile bereitstellen. Die Rastnuten sind beispielsweise an zweckmäßigen Stellen des Tragrahmens ausgebildet. Abweichend davon verlaufen die Rastnuten an einzelnen Tragrahmen Bauteilen über eine längere Wegstrecke hinweg.

Vorteilhafterweise weist der Rahmen zwei Seitenwandungen auf, wobei sich die Rastmittel in Längsrichtung an den Seitenwandungen erstrecken. Die Seitenwandungen sind beispielsweise parallel zueinander ausgebildet, wobei sich zwischen den Seitenwandungen in Querrichtung erstreckende Quer- oder Befestigungsstege den notwendigen mechanischen Halt für den Schalterpol bereitstellen. Die wandartige Ausgestaltung des Tragrahmens weist den Vorteil auf, dass der Tragrahmen an zwei einander gegenüberliegenden Seiten eine gehäuseähnliche Abschirmwirkung entfaltet, wobei zwei einander ebenfalls gegenüberliebenden Seiten des Tragrahmens offen und nicht abgedeckt sind. Mit Hilfe der Rastmittel ist es im Rahmen der Erfindung möglich, die nicht abgeschirmten oder abgedeckten Seiten des Tragrahmens mit Zusatzisolierteilen zu versehen, die ebenfalls wandförmig ausgebildet sind, so dass ein insgesamt geschlossenes Gehäuse um die mit Hochspannungspotential beaufschlagten Bauteile ausgebildet ist.

Weiterhin sind in einem bevorzugten Ausführungsbeispiel die freien Schenkel des U-Profils im eingebauten Zustand stirnseitig in Rastnuten des Tragrahmens eingefügt. Die Wandstärke der freien Schenkel ist, wie bereits ausgeführt wurde, zweckmäßigerweise in etwa dem Innendurchmesser der Rastnuten. Vorteilhafterweise ist die stirnseitige Wandstärke der freien Schenkel des U-Profils nur geringfügig größer als der Durchmesser der Rastnuten, so dass die freien Schenkel beim Einfügen geringfügig elastisch verformt werden und auf diese Weise eine Haltekraft bereitgestellt ist.

Vorteilhafterweise weisen die zusätzlichen Isolierteile zumindest teilweise Rohrstutzen auf, die sich im eingebauten Zustand von dem Eingangsanschluss und/oder dem Abgangsanschluss erstrecken. Mit den Rohrstutzen ist es ermöglicht, Leiterverbindungen an den Eingangsanschluss bzw. den Abgangsabschluss heranzuführen, wobei die Rohrstutzen eine zusätzliche Isolierung im Verbindungsbereich zwischen den herangeführten Leitern und den Anschlussstücken bereitstellen, ohne dabei die elektrischen Leiter zu berühren. Auf diese Weise wird die Isolierfähigkeit des Schalterpols bzw. des Tragrahmens noch weiter erhöht.

Weitere zweckmäßigere Ausgestaltungen und Vorteile der Erfindungen sind Gegenstand der nachfolgenden Beschreibung von Ausführungsbeispielen der Erfindung unter Bezug auf die Figuren der Zeichnung, wobei gleichwirkende Bauteile mit gleichen Bezugszeichen versehen sind und wobei
- Figur 1: eine perspektivische Darstellung eines Ausführungsbeispiels des erfindungsgemäßen Schaltpols mit einem Tragrahmen ohne Zusatzisolierteile,
- Figur 2: den Schalterpol gemäß Figur 1 mit eingefügten Zusatzisolierteilen,
- Figur 3: den Schalterpol gemäß Figur 1 in einer Querschnittsansicht,
- Figur 4: den Schalterpol gemäß Figur 2 in einer Vorderansicht und
- Figur 5: den Schalterpol gemäß Figur 4 in einer entlang der Linie V-V geschnittenen Ansicht zeigen.

Figur 1 zeigt ein erstes Ausführungsbeispiel eines erfindungsgemäßen Schalterpols 1 in einer perspektivischen Darstellung. Der Schalterpol 1 weist einen mechanisch festen Tragrahmen 2 auf, an dem ein Polkopfabschnitt 3b eines Eingangsanschluss 3 befestigt ist. Hierzu dient ein sich in Querrichtung erstreckender Befestigungssteg 4 mit Befestigungslöchern zum Anschrauben des Polkopfabschnitts 3b. Der Befestigungssteg 4 weist ferner eine Durchgangsöffnung 5 auf, durch die hindurch ein Festschrauben einer Vakuumschaltröhre 6 als Schaltröhre an dem Polkopfabschnitt 3b des Eingangsanschlusses 3 ermöglicht ist. Die Vakuumschaltröhre 6 besteht aus einem hohlzylindrischen Keramikgehäuse 7, das aus zwei Teilen besteht, die in der Mitte unter Zwischenlegung eines Zwischenflansches miteinander verbunden sind. An den Stirnseiten ist das Keramikgehäuse 7 durch metallische Abdeckungen, die in Figur 1 nicht sichtbar sind, verschlossen, so dass ein vakuumdichtes Gehäuse ausgebildet ist. An der in Figur 1 oberen Seite der Vakuumschaltröhre 6 durchragt ein Festkontaktbolzen die obere metallische Abdeckung, wobei an der in dem Vakuumgehäuse angeordneten freien Seite des Festkontaktbolzens ein Festkontaktstück ortsfest gehalten ist. Dem Festkontaktstück gegenüberliegend ist ein längs beweglich geführtes Bewegkontaktstück vorgesehen, das mittels einer Schaltstange beweglich gehalten ist. Die Schaltstange durchragt eine einem Abgangsanschluss 8 zugewandte metallische Abdeckung, wobei ein Metallfaltenbalg für die axiale Bewegungsfreiheit der Schaltstange sorgt. Zur Halterung der Vakuumschaltröhre 6 sowohl an ihrer dem Befestigungssteg 4 zugewandten als auch an ihrer vom Befestigungssteg 4 abgewandten Seite ist jeweils eine Haltevorrichtung 9 vorgesehen. Dabei verfügen die Haltevorrichtungen 9 jeweils über eine Tragrahmenbefestigung 10, mit der die jeweilige Haltevorrichtung 9 fest an dem Tragrahmen 2 verankert ist. Die Haltevorrichtung 9 ist ferner mit Feldsteuerelementen ausgerüstet, mit denen eine Absteuerung des elektrischen Feldes ermöglicht ist. Zweckmäßigerweise umfasst jede Haltevorrichtung 9 einen flachen metallischen Halteabschnitt, auf dem die Vakuumschaltröhre 6 mit ihrer jeweiligen Stirnseite aufliegt. Dabei ist die Vakuumschaltröhre 6 leitend mit dem Halteabschnitt verbunden. Der Halteabschnitt ist von einem Flanschabschnitt umschlossen, der sich zumindest teilweise rechtwinklig zum Halteabschnitt in Richtung der Vakuumschaltröhre 6 erstreckt. Dabei ist der Innendurchmesser des Flanschabschnittes etwas größer als der Außendurchmesser des Stirnbereichs der Vakuumschaltröhre 6, der auf dem Halteabschnitt aufliegt. Der Flanschabschnitt umgibt daher zumindest teilweise die Stirnseite der Vakuumschaltröhre 6 und verhindert daher ein Abrutschen der Vakuumschaltröhre 6 von der Haltevorrichtung 9. Der Flanschabschnitt ist leitend mit dem Halteabschnitt verbunden und weist eine abgerundete Form auf, so dass eine Feldabsteuerung ermöglicht ist. Vorteilhafterweise ist der Flanschabschnitt von einer dünnwandigen und nicht leitenden Kunststoffisolierung umgeben.

Zum Antrieb des Bewegkontaktstückes ist die Schaltstange über eine zweckmäßige Hebelmechanik 11 mit einem Antrieb verbindbar, der die zum Schalten notwendige Bewegungsenergie erzeugt.

Der in dem gezeigten Ausführungsbeispiel einstückig ausgebildete Tragrahmen 2 verfügt somit über zwei Seitenwandungen 12, 13, die im Wesentlichen parallel zueinander verlaufen. Die Seitenwandungen 12, 13 sind über den Befestigungssteg 4 sowie im unteren Bereich durch den Bodensteg 14 miteinander verbunden. Zur Befestigung des Abgangsanschlusses 8 ist ein Quersteg 15 vorgesehen, dessen Flachseite zur Vorderseite des Schalterpols 1 hin ausgerichtet ist, von der aus der Abgangsanschluss 8 zugänglich ist. Zwischen dem Quersteg 15 und dem Bodensteg 14 sind Außenrippen 16 angeordnet, durch die der Kriechweg eines Stromes auf seinem Weg von dem Abgangsanschlussstück 8 zu einer mit Erdpotential beaufschlagten Stelle erhöht ist.

Zur Befestigung von in Figur 1 nicht gezeigten Zusatzisolierteilen verfügt jede der Seitenwandung 12 und 13 über Rastnuten 17, die sich an der Stirnseite jeder Seitenwand 13 und 12 des Tragrahmens 2 in deren Längsrichtung also von unten nach oben erstrecken. Weiterhin sind in Figur 1 nicht sichtbare Anschlagschultern vorgesehen, auf die im Folgenden noch detaillierter eingegangen werden wird.

Figur 2 zeigt das Ausführungsbeispiel gemäß Figur 1 mit in die Rastnuten 17 bzw. an die Anschlagschultern geschobenen Zusatzisolierteilen 18 und 19. Das Zusatzisolierteil 19 ist zur Abschirmung des hinteren Bereichs des Schalterpols 1 vorgesehen, wobei das Zusatzisolierteil 18 im vorderen Bereich in die Rastnuten 17 eingefügt ist. Die Zusatzisolierteile 18 und 19 weisen im Querschnitt ein U-Profil auf, wobei erkennbar ist, dass sich die freien Schenkel des U-Profils weit in die Aufnahmenuten 17 hinein erstrecken, so dass eine Labyrinthstruktur ausgebildet ist, durch welche der Kriechweg beträchtlich erhöht ist. Darüber hinaus weist das vordere Zusatzisolierteil 18 einen Rohrstutzen 20 auf, der unmittelbar vor dem Eingangsanschluss in den abschirmenden Wandbereich des Zusatzisolierteils 18 mündet, so dass der Verbindungsbereich zwischen dem Eingangsanschluss und einem in den Rohrstutzen 20 eingeführten Leiter elektrisch isoliert ist. Entsprechendes gilt für den Rohrstutzen 21, der auf der Höhe des Abgangsanschlusses in den abschirmenden Wandabschnitt des Zusatzisolierteils 18 mündet.

Figur 3 zeigt den Schalterpol gemäß Figur 2 in einer Querschnittsansicht. Hier ist besonders gut erkennbar, dass der Eingangsanschluss 3 sowie der Abgangsabschluss 8 auf der Höhe des Stutzens 20 bzw. 21 angeordnet sind. Weiterhin ist erkennbar, dass die untere Stirnseite der Vakuumschaltröhre 6 von einer in Längsrichtung beweglich geführten Schaltstange 22 durchgriffen wird, wobei die Schaltstange 22 über ein flexibles Stromband 23 mit dem Abgangsanschluss 8 verbunden ist. Um die Hebelmechanik 11, die sich auf einem Erdpotential befindet, gegenüber der auf Hochspannungspotential liegenden Schaltstange 22 zu isolieren, ist ein Topfisolator 24 vorgesehen, der als solcher dem Fachmann bestens bekannt ist, so dass an dieser Stelle auf dessen Ausgestaltung und Wirkungsweise nicht genau eingegangen zu werden braucht. Ferner ist erkennbar, dass die Vakuumschaltröhre 6 durch die Durchgangsöffnung 5 des Befestigungssteges 4 direkt am Eingangsanschluss 3 befestigt ist. Auch ist in der gezeigten Querschnittsansicht erkennbar, dass der Eingangsanschluss 3 neben dem Polkopfabschnitt 3b einen Längsabschnitt 3a umfasst, wobei der Polkopfabschnitt 3b mit dem Befestigungssteg 4 verschraubt ist. Über die Länge des Längsabschnittes 3a lässt sich der Abstand zwischen dem Anschlussbereich des Eingangsanschlusses 3 und dem Anschlussbereich des Abgangsanschluss 8, mit anderen Worten die Maulweite des Schalterpols, bestimmen. An der dem Polkopfabschnitt 3b zugewandten Stirnseite der Vakuumschaltröhre 6 ist diese wieder von dem Flanschabschnitt einer Haltevorrichtung 9 umgeben, die zum Zentrieren der Vakuumschaltröhre 6 und zur Feldabsteuerung eingerichtet ist.

Figur 4 zeigt den Schalterpol gemäß Figur 3 in einer Vorderansicht, wobei der Eingangsanschluss 3 und der Abgangsanschluss 8 durch die Rohrstutzen 20 bzw. 21 erkennbar sind.

Figur 5 zeigt den Schalterpol 1 gemäß Figur 4 in einer entlang der Linie V geschnittenen Ansicht, in der die Lage des Keramikgehäuses 7 der Vakuumschaltröhre 6 erkennbar ist. Ferner ist erkennbar, wie die freien Schenkel 25 des im Querschnitt U-profilförmigen Isolierteils 18 in die Rastnuten 17 des Tragrahmens 2 hineinragen. Dabei werden die freien Schenkel 25 nach außen gespreizt, so dass durch die Rückstellkraft der freien Schenkel 25 ein Presssitz des Isolierteils 18 in den Tragrahmen 2 bereitgestellt ist. Ferner sind Anschlagschultern 26 der jeweiligen Seitenwandung 12 bzw. 13 des Tragrahmens 2 erkennbar, an denen die freien Schenkel 25 des Isolierteils 19 stirnseitig anliegen, wobei die freien Schenkel 25 des im Querschnitt U-profilförmigen Zusatzisolierteils 19 über ihre Gleichgewichtslage hinaus zusammengedrückt sind, so dass auch das Isolierteil 19 durch die Rückstellkraft der freien Schenkel 25 an dem Tragrahmen 2 gehalten ist.

## Patentansprüche

1. Schalterpol (1) zum Unterbrechen eines elektrischen Wechselstromes mit einem aus einem Isolierstoff gefertigten Tragrahmen (2) und einer sich in einer Längsrichtung innerhalb des Tragrahmens (2) zwischen einem Eingangsanschluss (3) und Abgangsabschluss (8) erstreckenden Schaltröhre (6), die zum Unterbrechen des Wechselstromes zwischen dem Eingangsanschluss (3) und dem Abgangsanschluss (8) eingerichtet ist, wobei der Eingangsanschluss (3), der Abgangsanschluss (8) und die Schaltröhre (6) von dem Tragrahmen (2) gehalten sind, wobei der Tragrahmen (2) Befestigungsmittel zur Aufnahme von Zusatzisolierteilen (18, 19) aufweist, mit denen die Isolierfähigkeit des Tragrahmens (2) erhöht ist
**dadurch gekennzeichnet dass,**
die Befestigungsmittel als Rastmittel (17, 26) ausgebildet sind, die Zusatzisolierteile (18, 19) im Querschnitt zumindest teilweise ein U-Profil aufweisen und die freien Schenkel (25) des U-Profils im eingebauten Zustand stirnseitig an in den Seitenwandungen (12, 13) ausgebildeten Anschlagschultern (26) anliegen und mit ihren Außenseiten gegen Innenseiten der Seitenwände (12, 13) gepresst sind, so dass ein Presssitz des Zusatzisolierteils (19) an dem Tragrahmen (2) bereitgestellt ist.

2. Schalterpol (1) nach Anspruch 1,
**dadurch gekennzeichnet dass**,
der Tragrahmen (2) aus einem mechanisch formstabilen Kunststoff und die Zusatzisolierteile (18, 19) aus einem elastisch verformbaren Kunststoff bestehen.

3. Schalterpol (1) nach einem der vorhergehenden Ansprüche,
**dadurch gekennzeichnet dass**,
die in den Rastmitteln (17, 26) aufgenommenen Zusatzisolierteile (18, 19) mit den Rastmitteln (17, 26) eine Labyrinthenstruktur ausgebilden.

4. Schalterpol (1) nach einem der vorhergehenden Ansprüche,
**dadurch gekennzeichnet dass**,
die Rastmittel als Rastnuten (17) ausgestaltet sind.

5. Schalterpol (1) nach einem der vorhergehenden Ansprüche,
**dadurch gekennzeichnet dass**,
der Tragrahmen (2) Seitenwandungen (12, 13) aufweist und dass sich die Rastmittel (17, 26) in Längsrichtung an den Seitenwandungen (12, 13) erstrecken.

6. Schalterpol (1) nach einem der Ansprüche 1 bis 5,
**dadurch gekennzeichnet dass**,
die freien Schenkel (25) des U-Profils im eingebauten Zustand stirnseitig in Rastnuten (17) des Tragrahmens (2) eingefügt sind.

7. Schalterpol (1) nach einem der vorhergehenden Ansprüche,
**dadurch gekennzeichnet dass**,
die Zusatzisolierteile (12, 13) zumindest teilweise Rohrstutzen (20, 21) aufweisen, die sich im eingebauten Zustand vor dem Eingangsanschluss (3) und/oder dem Abgangsabschluss (8) erstrecken.

## Claims

1. Switch pole (1) for interruption of an electrical alternating current having a mounting frame (2), which is manufactured from a dielectric material, and having a switching tube (6) which extends in a longitudinal direction within the mounting frame (2) between an input connection (3) and an output connection (8) and is designed to interrupt the alternating current between the input connection (3) and the output connection (8) with the input connection (3), the output connection (8) and the switching tube (6) being held by the mounting frame (2), wherein the mounting frame (2) has fastening means for holding additional isolating parts (18, 19), by means of which the isolation capability of the mounting frame (2) is increased,
**characterized in that** the fastening means are formed as latching means (17, 26), the additional isolating parts (18, 19) have a cross section with a U-profile, at least in places; and the free limbs (25) of the U-profile rest at the end, in the installed state, on stop shoulders (26) which are formed in the side walls (12, 13) and their outer faces are pressed against inner faces of the side walls (12, 13), so as to produce a force fit between the additional isolating part (19) and the mounting frame (2).

2. Switch pole (1) according to Claim 1, **characterized in that** the mounting frame (2) is composed of a mechanically dimensionally stable plastic, and the additional isolating parts (18, 19) are composed of an elastically deformable plastic.

3. Switch pole (1) according to one of the preceding claims, **characterized in that** the additional isolating parts (18, 19) which are held in the latching means (17, 26) form a labyrinth structure with the latching means (17, 26).

4. Switch pole (1) according to one of the preceding claims, **characterized in that** the latching means are in the form of latching grooves (17).

5. Switch pole (1) according to one of the preceding claims, **characterized in that** the mounting frame (2) has side walls (12, 13), and **in that** the latching means (17, 26) extend in the longitudinal direction on the side walls (12, 13).

6. Switch pole (1) according to one of Claims 1 to 5, **characterized in that** the free limbs (25) of the U-profile are inserted, in the installed state, at the end into latching grooves (17) in the mounting frame (2).

7. Switch pole (1) according to one of the preceding claims, **characterized in that** the additional isolating parts (12, 13) have tubular connecting stubs (20, 21) at least in places which, in the installed state, extend in front of the input connection (3) and/or the output connection (8).

## Revendications

1. Pôle (1) d'interrupteur pour interrompre un courant électrique alternatif comprenant un bâti (2) porteur en une matière isolante et un tube (6) commutateur, qui s'étend dans une direction longitudinale à l'intérieur du bâti (2) porteur entre une borne (3) d'entrée et une borne (8) de sortie et qui est conçu pour interrompre le courant alternatif entre la borne (3) d'entrée et la borne (8) de sortie, la borne (3) d'entrée, la borne (8) de sortie et le tube (6) commutateur étant maintenus par le bâti (2) porteur, le bâti (2) porteur ayant des moyens de fixation pour la réception de parties (18, 19) isolantes supplémentaires, par lesquelles la propriété isolante du bâti (2) porteur est augmentée,
**caractérisé en ce que**
les moyens de fixation sont constitués sous la forme de moyens (17, 26) d'encliquetage, les parties (18, 19) isolantes supplémentaires ont en section transversale au moins en partie un profil en U et les branches (25) libres du profil en U s'appliquent à l'état monté, du côté frontal, à des épaulements (26) de butée constitués dans les parois (12, 13) latérales et sont pressés par leur côté extérieur sur des côtés intérieurs des parois (12, 13) latérales, de manière à procurer un ajustage serré de la pièce (19) isolante supplémentaire sur le bâti (2).

2. Pôle (1) d'interrupteur suivant la revendication 1,
**caractérisé en ce que**
le bâti (2) porteur est en une matière plastique de forme stable mécaniquement et les parties (18, 19) isolantes supplémentaires sont en une matière plastique déformable élastiquement.

3. Pôle (1) d'interrupteur suivant l'une des revendications précédentes,
**caractérisé en ce que**
les parties (18, 19) isolantes supplémentaires reçues dans les moyens (17, 26) d'encliquetage forment avec les moyens (17, 26) d'encliquetage une structure en labyrinthe.

4. Pôle (1) d'interrupteur suivant l'une des revendications précédentes,
**caractérisé en ce que**
les moyens d'encliquetage sont constitués sous la forme de rainures (17) d'encliquetage.

5. Pôle (1) d'interrupteur suivant l'une des revendications précédentes,
**caractérisé en ce que**
le bâti (2) porteur a des parois (12, 13) latérales et **en ce que** les moyens (17, 26) d'encliquetage s'étendent dans la direction longitudinale sur les parois (12, 13) latérales.

6. Pôle (1) d'interrupteur suivant l'une des revendications 1 à 5,
**caractérisé en ce que**
les branches (25) libres du profil en U sont insérées à l'état monté, du côté frontal, dans des rainures (17) d'encliquetage du bâti (2) porteur.

7. Pôle (1) d'interrupteur suivant l'une des revendications précédentes,
**caractérisé en ce que**
les parties (12, 13) isolantes supplémentaires ont au moins en partie des tubulures qui, à l'état monté, s'étendent devant la borne (3) d'entrée et/ou la borne (8) de sortie.
